# EUROPÄISCHE PATENTSCHRIFT

(11) **EP 0 032 555 B1**
(45) Veröffentlichungstag und Bekanntmachung des Hinweises auf die Patenterteilung: **27.03.1985**
(21) Anmeldenummer: 80107725.6
(22) Anmeldetag: 08.12.1980
(51) Int. Cl.: B41K 1/16, G06M 1/14, G06M 1/04

(54) **Zähl- oder Druckwerk zum fortlaufenden Zählen oder Numerieren**
Counting or printing mechanism for consecutive counting or numbering
Mécanisme compteur ou imprimeur pour le comptage ou le numérotage consécutif

(30) Priorität: 16.01.1980 DE 3001321
(43) Veröffentlichungstag der Anmeldung: 29.07.1981
(73) Patentinhaber: Esselte Pendaflex Corporation, Garden City New York 11530 (US)
(72) Erfinder: Koch, Ulf, D-6930 Eberbach (DE); Nagel, Gerhard, D-6932 Hirschhorn (DE)
(74) Vertreter: Schulze, Ilse

## Beschreibung

Die Erfindung betrifft ein Zähl- oder Druckwerk mit mechanischem Fortschaltwerk zum stufenweisen Fortschalten von Zahlen- oder Druckrädern, die am Innenring ihrer Achsbohrung einen Zahnkranz aufweisen und die auf einer gemeinsamen Rastachse aufgezogen, seitlich gegeneinander abgestützt aber unabhängig voneinander bewegbar sowie in einzelnen Schaltstellungen einzeln von innen durch federbelastete Positionselemente der Rastachse verrastbar sind, bei dem ferner das Einerrad durch eine Schaltklinke oder Schaltkurve angetrieben ist und je zwei nebeneinander angeordnete Zahlen-oder Druckräder durch auf beide Räder wirkende Schaltelemente in fortlaufende Zähl- bzw. Druckstellen drehbar und untereinander in einem bestimmten Schaltrhythmus koppelbar sind.

Zähl- und Druckwerte dieser Art sind bereits bekannt. So beschreibt die DE-C-500 525 ein solches Zifferndruckwerk. Dieser Druckschrift ist jedoch nicht zu entnehmen, in welcher Form die Verrastung der einzelnen Zähl- und Druckräder erfolgen soll, und den Darlegungen über die Bauart und den Zeichnungen ist zu entnehmen, daß Verrastelemente in an sich üblicher Weise von außen auf zwischen den Rädern ausgebildete Abstandsscheiben angreifen. Eine solche Anordnung erfordert aber einen entsprechenden Raum, der die Größe des Geräts beeinflußt.

Aus der US-A-1 474 715 ist ein Numerierwerk bekannt, bei dem auf einer Trommel montierte Zähl- und Druckräder durch zwischengelegte Abstandscheiben voneinander getrennt sind und der Schaltvorgang durch eine starre Klinkenstange erfolgt, die in einer Längsnut der Trommel eingesetzt ist und auf eine Verzahnung am Innenring der Druckräder eingreift. In einer zweiten U-förmigen Längsausnehmung ist ein Federkamm eingesetzt, der zur Verrastung der Räder dient. Auch dieses Numerierwerk nimmt durch die erforderlichen Abstandscheiben zwischen den Rädern einen größeren Raum ein und der Aufbau gestattet nur ein Fortschalten durch die starre Klinkenstange.

Eine andere Art der Fortschaltung der Räder eines Zählwerks ist in der FR-A-923 972 beschrieben, die durch in Hohlräumen der Seitenflächen der einzelnen Zahlenräder eingesetzte Kugeln erfolgt. Der Hohlraum mündet, jeweils gegen die vorhergehende Scheibe gerichtet, in eine Halbkugelkerbe, deren Radius dem Radius der Kugel entspricht. Die Fortschaltung dieser Zahlenräder erfolgt also durch Angriff auf die Seitenflächen der Räder, aber sie ist nicht sprunghaft, sondern die Räder werden durch die kontinuierliche Drehung einer Mitnehmerwelle mitgenommen.

Aufgabe der Erfindung ist es, ein Zähl oder Druckwerk mit mechanischem Fortschaltwerk der eingangs genannten Art zu schaffen, das besonders kompakt mit kleinen Abmessungen eine optimale Raumausnutzung mit einer größtmöglichen Anzahl von Zahlen- oder Druckrädern bei einer gegebenen Größe des Werkes gestattet und dessen Bauweise eine Fortschaltung entweder durch eine Klinken- oder eine Kupplungsanordnung gestattet.

Diese Aufgabe wird durch ein Zähl- oder Druckwerk der eingangs genannten Art dadurch gelöst, daß die Schaltelemente entweder
(a) in Form von Klinken, die jeweils den einander berührenden Stoß zweier benachbarter Zahlen- oder Druckräder übergreifen, sowohl antriebs- als auch abtriebsseitig an einem antriebs- und abtriebsseitig entsprechend gezahnten Innenring der Zahlen oder Druckräder radial von innen angreifen, wobei als Rastachse eine zylindrische, unverdrehbar gehaltene Hülse vorgesehen ist, deren äußere Mantelfläche als Lauffläche für die Druckräder dient, durch welche eine drehbare Schaltwelle gesteckt ist, deren Umfang die in einem Spalt der Hülse versenkten, die Fortschaltung der Zahlen- oder Druckräder bewirkenden Klinken trägt, oder
(b) in Form einer federnden Kupplungsscheibe an der abtriebsseitigen Seitenfläche und einer entsprechenden Planverzahnung jeweils an der der abtriebsseitigen Seitenfläche zugekehrten Seitenfläche zweier nebeneinander angeordneter Zahlen- oder Druckräder vorgesehen sind, wobei jede Kupplungsscheibe einen lotrecht abstehenden Zapfen aufweist, der durch eine Durchgriffsbohrung des die Kupplungsscheibe tragenden Zahlen- oder Druckrades gesteckt ist und über die Antriebsseite dieses Druckrades vorsteht und durch Druck auf diesen Zapfen aus seiner mit der abtriebsseitigen Radseitenfläche parallelen Ruhestellung herausbewegbar ist, so daß eine passend an die Kupplungsscheibe angeformte Rastlasche in einer Lücke der Planverzahnung des nächsthöherstelligen Druckrades einfällt und dieses fortschaltet.

Weiterbildungen des Zähl- oder Druckwerkes sind in den Unteransprüchen gekennzeichnet.

Ein Zähl- oder Druckwerk mit diesen Merkmalen kann äußerst kompakt ausgeführt werden und die erfindungsgemäß verwirklichte Bauweise bietet auch die Möglichkeit für die verschieden ausgestalteten Schaltelemente, nämlich entweder Klinken oder Kupplungsteile. Die Bauteile sind auf ein Minimum begrenzt, und die Anordnung gestattet ein Verrasten der Räder von innen, gleichgültig ob das Fortschalten durch die Klinken- oder durch die Kupplungsausbildung erfolgt. Die Vorteile des Zähl- oder Druckwerkes wirken sich insbesondere in Handetikettiergeräten aus, wie sie allgemein zur Preisauszeichnung oder zu irgendeiner Etikettierung von Waren oder Gegenständen verwendet werden.

Die Erfindung wird anhand von zwei in den Zeichnungen dargestellten Ausführungsbeispielen näher erläutert, wobei Druckwerke beschrieben werden. Es zeigt
Fig. 1 eine Längsschnittansicht durch eine erste Ausführungsform des erfindungsgemäßen Druckwerks, bei der die Fortschaltung durch Klinken erfolgt;
Fig. 2 eine Teilseitenansicht der Ausführungsform gemäß Fig. 1;
Fig. 3 eine Draufsicht auf ein Druckrad der Ausführungsform gemäß Fig. 1;
Fig. 4 eine Seitenansicht im Schnitt entlang der Linie A-B in Fig. 3;
Fig. 5 eine Draufsicht auf eine Steuerscheibe der Ausführungsform gemäß Fig. 1;
Fig. 6 eine Seitenansicht im Schnitt der Steuerscheibe entlang der Linie C-D in Fig. 5;
Fig. eine vergrößerte Seitenansicht einer Klinke der Ausführungsform gemäß Fig. 1;
Fig. 8 eine Draufsicht auf die Klinke in Richtung »E« in Fig. 7 gesehen;
Fig. 9 eine Fig. 8 entsprechende Draufsicht auf drei montierte Klinken der Ausführungsform gemäß Fig. 1;
Fig. 10 eine Längsschnittansicht einer zweiten Ausführungsform des erfindungsgemäßen Druckwerks, bei der die Fortschaltung durch Kupplungsscheiben erfolgt;
Fig. 11 eine Seitenansicht dieser zweiten Ausführungsform in Richtung »F« in Fig. 10 gesehen;
Fig. 12 eine Draufsicht auf einen Schaltkranz der Ausführungsform gemäß Fig. 10;
Fig. 13 eine Draufsicht auf ein Druckrad der Ausführungsform gemäß Fig. 10;
Fig. 14 eine Seitenansicht im Schnitt des Druckrades entlang der Linie G-H in Fig. 13;
Fig. 15 eine Teilseitenansicht im Schnitt durch das Druckrad entlang I-K in Fig. 13;
Fig.16 eine Draufsicht auf eine Kupplungsscheibe der Ausführungsform gemäß Fig. 10;
Fig. 17 eine Seitenansicht im Schnitt der Kupplungsscheibe entlang der Linie L-M in Fig. 16; und
Fig.18 eine Draufsicht auf eine Untersetzungskurve der Ausführungsform gemäß Fig. 10.

Bei beiden dargestellten Ausführungsbeispielen ist das erfindungsgemäße, selbsttätig fortschaltende Druckwerk 1 a; 1 mit nur manuell verstellbaren Druckrädern 2a; 2b kombiniert. Diese Anordnung findet in Etikettieräten Verwendung, bei denen ein Etikett mit einer fest vorgegebenen Marke - beispielsweise einer Datums- oder Preisangabe - und zugleich mit einer fortlaufenden Nummer bedruckt wird. Die fest vorgewählten und im allgemeinen für eine längere Druckserie in der Einstellung unverändert bleibenden Druckräder 2a; 2b sind mit den selbsttätig fortgeschalteten Druckrädern 3a; 3b auf einer gemeinsamen Achse angeordnet. Die Druckräder sind Zahnräder, die in dem Außendurchmesser ihrer Zahnkränze übereinstimmen und jeweils von einem gemeinsamen Stellwerk (nicht dargestellt) bedient werden. Die fortschaltenden Druckräder 3a; 3b weisen in dem üblichen Fall einer dezimalen Numerierung eine zehnzählige Symmetrie auf und tragen auf den Stirnflächen 4a; 4b ihrer zehn, in einem Winkelabstand von 36° angeordneten Zähne 5a; 5b die Ziffern von Null bis Neun. Die feststehenden Druckräder 2a; 2b können dagegen ersatzweise oder ergänzend zu den Dezimalziffern andere Druckzeichen und damit gegebenenfalls auch eine andere Symmetrie aufweisen. Jedem Druckrad 2a, 3a bzw. 2b, 3b ist ein Stellrad gleicher Symmetrie zugeordnet (nicht dargestellt), das mit seinen Zähnen in die entsprechenden Zahnlücken 6a bzw. 6b des Druckrades eingreift. Die Stellräder sind wie die Druckräder auf einer gemeinsamen Achse angeordnet, die parallel zu der Achse der Druckräder verläuft. Die Stellradachse ist ein Hohlzylinder, in dessen Inneren eine axial verschiebbare Kupplungswelle geführt ist. Die Kupplungswelle wird mit Hilfe eines Stellknopfes manuell gedreht, wobei sie über ein Betätigungsglied in jedes gewünschte Stellrad einrastet und dieses mitnimmt. Durch den Eingriff des Stellrades in den äußeren Zahnkranz des Druckrades 2a; 3a bzw. 2b; 3b wird dabei zugleich das entsprechende Druckrad bewegt. Die jeweils der Druckfläche zugewandte Letter des Druckrades 2a; 3a bzw. 2b; 3b kann einer Aufschrift auf dem Stellrad entnommen werden, die durch ein Sichtfenster abzulesen ist.

Die Druckräder 2a; 3a bzw. 2b; 3b sind unmittelbar aufeinanderfolgend seitlich gegeneinander abgestützt, aber unabhängig voneinander einzeln bewegbar auf einer gemeinsamen Achse angeordnet. Diese Achse ist eine Rastachse 7a bzw. 7b, die die Druckräder 2a; 3a bzw. 2b; 3b in jeweils stufenweise gegeneinander versetzten Winkelstellungen positioniert und justiert.

Die Rastachse 7a der Ausführungsform gemäß Fig. 1 ist eine zylindrische Hülse 8, an deren äußeren Mantelfläche 9 ein Federkamm 10 angeordnet ist. Der Federkamm 10 besteht aus einem Kammrücken 11, von dem zinkenförmig soviele Blattfedern 12 abstehen, wie Druckräder 2a; 3a auf der Rastachse 7a vorgesehen sind. Der Kammrücken 11 ist parallel zu der Zylinderachse der Hülse 8 in einem Federbett 13 innerhalb der Mantelfläche 9 der Hülse 8 montiert und durch Schrauben oder Stifte fest mit dieser verbunden. Der Kammrücken 11 liegt in der Mantelfläche 9 der Hülse 8 versenkt, während die einzelnen Blattfedern 12 in entspannter Stellung tangential aus der Mantelfläche 9 der Hülse 8 herausragen bzw. der Mantelfläche 9 mit einem Krümmungsradius folgen, der etwas größer ist als der Kreisradius der Hülse 8. Die Blattfedern 12 stehen dadurch in unbelastetem Zustand über wenigstens einen Teil ihrer Länge vom Umfang der Hülse 8 ab. Das den Kammrücken 11 aufnehmende Federbett 13 ist seinerseits über die Mantelfläche 9 in einer Bogenlänge fortgeführt, die der Länge der Blattfedern 12 entspricht. Die Blattfedern 12 werden durch radialen Druck in das Federbett 13, d. h. einen Bereich innerhalb der Mantelfläche 9 der Hülse 8 zurückbewegt, aus dem sie vermittels ihrer Eigenelastizität radial nach außen zurückfedern.

Die Mantelfläche 9 der Hülse 8 bildet die Lauffläche der Druckräder 2a; 3a. Die Druckräder 2a; 3a weisen eine zentrische Mittelbohrung 14 auf, deren lichte Weite dem Durchmesser der Hülse 8 entspricht und sind auf der Hülse 8 aufgefädelt.

Anhand der Fig. 3 und 4 wird ein selbsttätig fortgeschaltetes Druckrad 3a näher erläutert, das in an sich bekannter Weise mit einem Letternzahnkranz 15 versehen ist, dessen Zähne 5a auf ihrer Stirnfläche 4a die Druckziffern von Null bis Neun tragen. Die Materialstärke des Letternzahnkranzes 15 ist geringfügig geringer als die des übrigen Druckradkörpers 16. In den Letternzahnkranz 15 greift in der beschriebenen Weise ein Stellrad ein (nicht dargestellt).

Der durch die Mittelbohrung 14 des Druckradkörpers 16 gebildete Innenring 17 weist an seiner Antriebsseite einen Zahnkranz 18 mit zehn identischen, im gleichmäßigen Abstand angeordneten Rastkerben 19 auf, die zur dezimalen Fortschaltung des Druckrades 3a dienen. An der Abtriebsseite des Druckrades 3a ist der Innenring 17 mit einem Zahnkranz 20 versehen, in dem nur eine einzige Rastkerbe 21 ausgespart ist.

Die Zahnkränze 18 und 20 auf der Antriebs- bzw. Abtriebsseite des Druckrades 3a dienen gleichermaßen zur Justierung der Druckräder 3a in stufenweise gegeneinander versetzten Druckpositionen wie zur dezimalen Fortschaltung des Druckwerks 1 a.

Auf dem antriebsseitigen Zahnkranz 18 jedes Druckrades 3a läuft das Ende einer Blattfeder 12, des Federkammes 10, das zu einem Haken 22 gebogen ist. Die Blattfeder 12 wird dabei durch das auf der Rastachse 7a aufsitzende Druckrad 3a radial in das Federbett 13 zurückgepreßt. Sobald durch Drehen des Druckrades 3a der Haken 22 mit einer Rastkerbe 19 des antriebsseitigen Zahnkranzes 18 zur Deckung kommt, fällt er federnd darin ein und fixiert das Druckrad 3a in der entsprechenden Druckposition.

Die Rastkerben 19 und 21 sind vorzugsweise Ausnehmungen im Vollmaterial des Druckradkörpers 16 und erscheinen in seitlicher Projektion (Fig. 3) als annähernd rechtwinklige Dreiecke. Die der kürzeren Kathete zuzuordnende Flächen 23 wirkt als Anschlagfläche für in die Rastkerben 19 oder 21 eingreifende Klinken 24, die gegen die Fläche 23 wirken und dabei das Druckrad 3a transportieren. Die der längeren Kathete zuzuordnende Fläche 25 wirkt hingegen als Gleitbahn, vermittels derer die Klinken 24 aus ihrer Eingriffsstellung ausgehoben werden können.

Die einzelne Rastkerbe 21 des abtriebsseitigen Zahnkranzes 20 fluchtet mit einer der Rastkerben 19 des antriebsseitigen Zahnkranzes 18. Der Druckradkörper 16 weist also eine einzelne durchgehende Rastkerbe 26 auf, während die übrigen Rastkerben jeweils beispielsweise nur bis zur halben Materialstärke des Druckradkörpers 16 ausgeformt sind. Die Anordnung der durchgehenden Rastkerbe 26 relativ zu dem Letternzahnkranz 15 ist so gewählt, daß die Klinken 24 bei der Druckfläche zugewandter Ziffer neun in die durchgehende Rastkerbe 26 zum Eingriff kommen.

Durch die Hülse 8 ist eine Schaltwelle 27 gesteckt, durch welche die auf der Mantelfläche 9 der Hülse 8 laufenden Druckräder 3a fortgeschaltet werden (Fig. 2). Die Schaltwelle 27 ist beispielsweise ein zylindrischer Vollkörper, der im Inneren der Hülse 8 drehbar gelagert ist. Die Drehbewegung der Schaltwelle 27 ist dabei durch geeignete Anschläge auf ein Winkelmaß beschränkt, das einer Fortschaltstufe der Druckräder 3a entspricht. Am Umfang 28 der Schaltwelle 27 sind die Klinken 24 angeordnet, die durch einen Spalt 29 in der Wandung der Hülse 8 in die Zahnkränze 18 und 20 an dem Innenring 17 der Druckräder 3a durchgreifen und diese bei Drehung der Schaltwelle 27 mitnehmen. Der Spalt 29 mit den Klinken 24 ist zweckmäßig an der der Blattfeder 12 diametral gegenüberliegenden Seite der Rastachse 7a angeordnet.

Jede der Klinken 24 besteht aus einem im wesentlichen zylindrischen mittig durchbohrten Gelenkkörper 30 und einem radial davon abstehenden Ansatz 31, der als Formnegativ der Rastkerben 19 und 21 ausgebildet ist, in die er als Zahn eingreift (Fig. 2). Die Klinken 24 sind mit der Bohrung 32 ihres Gelenkkörpers 30 nebeneinander auf einen zylindrischen Stift 33 als gemeinsame Achse aufgeschoben.

Der Stift 33 ist parallel zu der und in zwei auf dem Umfang der Schaltwelle 27 fixierten Trägern 34 und 35 gelagert (Fig. 1). Bei einer besonders vorteilhaften Ausführungsform dienen diese Träger 34 und 35 zugleich als Anschlag, der das Winkelmaß der Schaltwellendrehung begrenzt. Die Klinken 24 sind mit ihrem Gelenkkörper 30 jeweils mit Spiel aneinander anliegend und in seitlicher Projektion fluchtend auf den Stift 33 aufgefädelt und um diesen mit Bewegungsspiel drehbar. Der Achsenmittelpunkt des Stiftes 33 ist so gelegt, daß das Außenmaß 36 des Gelenkkörpers 30 einer auf den Stift 33 aufgefädelten Klinke 24 jedenfalls innerhalb eines verlängerten äußeren Umfangskreises 37 der Hülse 8 liegt. Die Klinken 24 sind also mit ihrem Gelenkkörper 30 in die Lauffläche der Druckräder 3a versenkt. Ein sich auf der Rastachse 7a drehendes Druckrad 3a gleitet über die Gelenklagerung der Klinken 24 hinweg. Bei einer besonders vorteilhaften Ausführungsform ist der Achsenmittelpunkt des Stiftes 33 so gelegt, daß das Außenmaß 36 des Gelenkkörpers 30 einer auf den Stift 38 aufgezogenen Klinke 24 in seitlicher Projektion (Fig. 2) gerade den verlängerten äußeren Umfangskreis 37 der Hülse 8 tangiert. Die Druckräder sind dadurch in dem Bereich, in dem die Wandung der Hülse 8 durch den Spalt 29 für die Klinken 24 unterbrochen ist, auf dem Gelenkkörper 30 der Klinken 24 geführt.

Die auf dem Stift 33 aufgefädelten Klinken 24 sind durch Drehung um den Stift 33 in eine Ausnehmung 38 der Schaltwelle 27 derart versenkbar, daß der Ansatz 31 innerhalb des verlängerten Umfangskreises 37 der Hülse 8 liegt. In dieser Stellung ist der Ansatz 31 unter die Lauffläche der Druckräder 3a zurückversetzt und nicht im Eingriff mit den Zahnkränzen 18 und 20. Die Klinken 24 sind in dieser Stellung aber unabhängig durch die Kraft jeweils einer Druckfeder 39 belastet, die den Ansatz 31 der Klinken 24 beaufschlagen. Die Druckfedern 39 wirken auf die den Schaltkränzen 18 und 20 abgewandten Flächen 40 der Ansätze 31 und üben damit eine Kraft aus, die die Klinken 24 um den Stift 33 dreht und die Ansätze 31 radial nach außen in die Rastkerben 19 und 21 der Schaltkränze 18 und 20 einrasten läßt. Das Einrasten erfolgt also durch eine relativ zu der Drehung der Schaltwelle 27 epizyklische Bewegung der Klinke 24. Die Druckfedern 39 sind dazu in Bohrungen 41 gelagert, die von der Ruhefläche 42 der Klinken 24 in der Ausnehmung 38 der Schaltwelle 27 annähernd senkrecht in das Material der Schaltwelle 27 getrieben sind. Im Hinblick auf ein Maximum an Hebelwirkung münden die Bohrungen 41 in möglichst großem Abstand vom Drehgelenk der Klinken 24 auf die zu beaufschlagenden Flächen 40 der Ansätze 31.

Die Arbeitsweise der dezimalen Fortschaltung des Druckradvortriebs bei dieser Ausführungsform des Druckwerkes 1 a ist folgende:
Die Druckräder 3a sind auf der Rastachse 7a gegen die Klinken 24 derart versetzt angeordnet, daß eine Klinke 24 die Stoßstelle zweier Druckräder 3a übergreift. Die Klinke 24 greift jeweils mit der einen Hälfte ihrer Breite in den abtriebsseitigen Zahnkranz 20 eines niedrigstelligen Druckrades 3a und mit der anderen Hälfte ihrer Breite in den antriebsseitigen Zahnkranz 18 des nächsthöherstelligen Druckrades 3a ein. Eine Ausnahme macht dabei die das niedrigstellige Druckrad 43 antreibende Klinke 44, die nur gegen den antriebsseitigen Zahnkranz 18 dieses Druckrades 43 arbeitet und mit der Hälfte ihrer Breite freiläuft. Bei jedem Druckhub des Druckwerks 1a wird über einen Antriebshebel 45 die Schaltwelle 27 zwischen ihren Anschlagspositionen hin- und hergedreht, wobei jeweils die das niedrigstellige Druckrad 43 antreibende Klinke 44 zum Eingriff kommt und das Druckrad 43 mitnimmt. Die zu höheren Zahlenstellen hin nachgeordnete Klinke 46 läuft mit der Hälfte ihrer Breite auf dem abtriebsseitigen Zahnkranz 20 des niedrigstelligen Druckrades 43 und ist dadurch bei neun von zehn Schaltvorgängen am Eingriff gehindert. Nur wenn die das niedrigstellige Druckrad 43 antreibende Klinke 44 in die durchgehende Rastkerbe 26 eingreift, kann auch die nachgeordnete Klinke 46 darin einkämmen und das nächsthöherstellige Druckrad 47 mitnehmen.

Die Fortschaltung höherer Dezimalstellen erfolgt im Prinzip entsprechend durch den Eingriff weiterer Klinken 24 zwischen jeweils benachbarten Druckrädern 3a. Eine paarweise Verknüpfung benachbarter Druckräder 3a genügt dazu jedoch nicht. Die Klinken 24 müssen vielmehr in einer Weise gekoppelt sein, die einerseits die Operation einer niedrigstelligen Klinke 24 unabhängig und unbeeinflußt von allen höherstellig angeordneten Klinken gewährleistet und andererseits das Einkämmen einer Klinke verhindert, solange nicht sämtliche niedrigerstellig vorgeordneten Klinken ebenfalls einkämmen.

Um dieser Bedingung zu genügen, sind an den Ansatz 31 einer jeden Klinke 24 zur Abtriebsseite hin ein Noppen 48 und zur Antriebsseite hin eine Nut 49 ausgenommen, in die der Noppen 50 der antriebsseitig vorgeordneten Klinke 24 eingreifen kann (Fig. 7-9). Der Noppen 48 ist axial abstehend etwa mittig an den Ansatz 31 der Klinke 24 angeformt. Die Drehbewegung der Klinke 24 um den Stift 33 erfolgt in einem Kreisbogen um den Stift 33. Die radialen Seitenflächen 51 und 52 des Noppens 48 und die entsprechenden Seitenwandungen 53 und 54 der Nut 49 sind in Form der dabei beschriebenen Zylindermantelflächen gestaltet. Die Breite von Noppen 48 und Nut 49 entspricht beispielsweise etwa einer halben Klinkenbreite. Die Nut 49 ist zu der bei montierten Klinken der Schaltwelle 27 zugewandten Seite durch eine Anschlagfläche 55 begrenzt, die eine maximale Eintauchtiefe des Noppens 48 der antriebsseitig vorgeordneten Klinke 24 definiert. Die Nuttiefe ist so gewählt, daß in dieser Position maximaler Eintauchtiefe die Klinken in Achsenrichtung gesehen fluchten. Zu der entgegengesetzten Seite hin, die bei montierten Klinken den Schaltkränzen 18 und 20 der Druckräder 3a zugewandt sind, ist die Bewegung des Noppens 48 in der Nut 49 hingegen nicht begrenzt. Die Klinken 24 sind dadurch nur in einer Bewegungsrichtung um den Stift 33 miteinander verkoppelt.

Wird beispielsweise eine Klinke 24 durch den ihr zugeordneten abtriebsseitigen Zahnkranz 20 aus der Eingriffsstellung in den ihr zugeordneten antriebsseitigen Zahnkranz 18 gelöst, wird zugleich der zugehörige Noppen 48 gegen die Anschlagfläche 55 der Nut 49 der nächsthöherstellig angeordneten Klinke 24 geführt und diese mit ausgehoben. Der Vorgang setzt sich zu allen höherstellig angeordneten Klinken 24 hin fort. Keine dieser Klinken 24 kommt also zum Eingriff. Das freie Spiel sämtlicher niedrigstellig vorgeordneter Klinken 24 wird andererseits nicht beeinflußt. Die beschriebene Kopplung der Klinken 24 in Verbindung mit der Zuordnung jeweils einer Klinke 24 zu einem Paar benachbarter Druckräder 3a mit im Verhältnis 1 : 10 untersetzten Zahnkränzen 18 und 20 wirkt also zu der gewünschten dezimalen Fortschaltung zusammen.

Das beschriebene, bei jedem Druckhub dezimal fortschaltende Druckwerk 1 kann auf einfache und flexible Weise zu einem Druckwerk mit Mehrfach- oder Wiederholschaltung weitergebildet werden, bei dem erst nach einem jeweils n-ten Druckhub der Nummernsatz für eine fortlaufende Numerierung um eine Ziffer weitergeschaltet wird. Zu diesem Zweck wird das niedrigststellige, bei jedem Druckhub fortgeschaltete Druckrad 43 durch eine geeignete Steuerkurve ersetzt. Fig. 5 und 6 zeigen eine Ausführungsform einer Steuerkurve 56 für ein 2fach untersetzt fortschaltendes Druckwerk. Die Steuerkurve 56 entspricht in ihrem Aufbau dem eines Druckrades 3a ohne Letternzahnkranz 15, bei dem das Untersetzungsverhältnis von antriebszu abtriebsseitigem Zahnkranz entsprechend den Erfordernissen modifiziert wurde.

Bei der dargestellten Steuerkurve 56 ist der antriebsseitige Zahnkranz 57 mit zehn in einem Winkelabstand von 36° angeordneten Antriebskerben 58 versehen, während der abtriebsseitige Zahnkranz 59 mit fünf in einem Winkelabstand von 72° angeordneten Abtriebskerben 60 versehen ist. Die Abtriebskerben 60 fluchten mit jeder zweiten der Antriebskerben 58, so daß die Steuerkurve 56 insgesamt fünf in einem Winkelabstand von 72° angeordnete, durchgehende Kerben aufweist. In den antriebsseitigen Zahnkranz 57 der Steuerkurve 56 greift eine Klinke 24 (44) ein, die die Steuerkurve 56 bei jedem Druckhub um eine Schaltstellung fortbewegt. Die das niedrigststellige Druckrad 47 unmittelbar neben der Steuerkurve 56 treibende Klinke 44 ist nunmehr zur Hälfte ihrer Breite mit dem abtriebsseitigen Zahnkranz 59 der Steuerkurve 56 beaufschlagt und kommt dadurch nur bei jedem zweiten Druckhub zum Eingriff. Das Druckwerk 1a wird somit nur bei jedem zweiten Druckhub fortgeschaltet.

Steuerkurven für eine mehr als zweifach untersetzte Wiederholschaltung des Druckwerks 1a sind in analoger Weise gebildet. In einer besonders vorteilhaften Ausführungsform weist der antriebsseitige Zahnkranz der Steuerkurve zwölf in einem Winkelabstand von 30° angeordnete Antriebskerben auf (nicht dargestellt). Die Durchführung einer jeden zweiten, dritten, vierten oder sechsten dieser Kerben auf die Abtriebsseite der Steuerkurve bewirkt dann eine entsprechend untersetzte Mehrfachschaltung des Druckwerks 1 a. Eine Steuerkurve mit Zwölferteilung kann mit geringen Modifikationen an Rastachse oder Klinken zusammen mit dezimal fortschaltenden Druckrädern Verwendung finden, da der Unterschied im Schaltwinkel vergleichsweise gering ist.

Bei Druckgeräten mit Mehrfach- oder Wiederholschaltung ersetzt gegenüber den eingangs beschriebenen Druckwerken eine Steuerkurve das niedrigststellige Druckrad. Aus Gründen der Einheitlichkeit in der Zahl der Druckstellen kann auch für Druckgeräte ohne Mehrfachschaltung zum dezimal fortschaltenden Druckwerk eine Steuerkurve zugeordnet werden (nicht dargestellt). Eine solche Steuerkurve weist mit nach Belieben zehnzähliger oder zwölfzähliger Symmetrie einen Zahnkranz mit ausschließlich durchgehenden Kerben auf.

Wie bereits erwähnt, arbeitet die antriebsseitig erste Klinke 44 nur mit der Hälfte ihrer Breite gegen den antriebsseitigen Zahnkranz 18 des niedrigststelligen Druckrades 43 bzw. der Steuerkurve 56. Die andere Hälfte der Klinkenbreite läuft frei und kann in Verbindung mit einem Stellschieber dazu verwendet werden, die selbsttätige Fortschaltung des Druckwerks 1a außer Betrieb zu setzen. Der Stellschieber (nicht dargestellt) ist beispielsweise ein in einer Führung gleitendes, in zwei Rastpositionen arretierbares Flachteil. In der einen Rastposition ist der Stellschieber funktionslos, in der anderen wirkt er auf die ansonsten freilaufende Hälfte der antriebsseitig ersten Klinke 44. Das entsprechende Ende des Flachteils ist dazu in Form eines Kreisbogens geschnitten, dessen Krümmungsradius dem der äußeren Mantelfläche der Hülse 8 entspricht. Die Länge des Kreisbogens ist so gewählt, daß dieser den für die Klinken 24 in der Wandung der Hülse 8 ausgenommenen Spalt 29 überdeckt. Zur Außerbetriebnahme der selbsttätigen Fortschaltung des Druckwerks wird das kreisbogenförmige Ende des Stellschiebers auf der Antriebsseite des niedrigststelligen Druckrades bzw. der Steuerkurve unmittelbar über den verlängerten äußeren Umfangskreis 37 der Hülse 8 geführt. Der Stellschieber rastet in dieser Position ein und belastet mit seinem kreisbogenförmigen Ende die antriebsseitig erste Klinke 44. Diese wird unter die Lauffläche der Druckräder 3a zurückgeführt und damit aus der Antriebsstellung ausgehoben. Durch die beschriebene Klinkenkoppelung sind zugleich mit der antriebsseitig ersten Klinke 44 zugleich alle anderen Klinken 24 ausgehoben, wodurch die Fortschaltung des Druckwerks 1a unterbrochen ist. Während der folgenden Druckhübe gleitet die antriebsseitig erste Klinke 44 auf dem kreisbogenförmigen Ende des Stellschiebers. Sie bleibt dadurch über den vollen Schaltwinkel der Schaltwelle 27 aus ihrer Antriebsstellung ausgehoben. Der Schaltschieber kann bei Bedarf jederzeit handbetätigt in die andere Raststellung zurückgeführt werden, in der die selbsttätige Fortschaltung freigegeben ist.

Bei dem zweiten erfindungsgemäßen Ausführungsbeispiel (Fig. 10 bis 18) ist die Rastachse 7b mit einer Kugelrastung versehen. Die Druckräder 2b und 3b sind an ihrem äußeren Umfang 61 (Fig. 13) im wesentlichen in Gestalt eines gleichmäßigen Dekagons angeschrägt. Die Drucklettern 62 sind etwa im Zentrum der derart gebildeten Tangentialflächen 63 angeordnet. An der Stoßkante zweier jeweils benachbarter Tangentialflächen 63 und 64 ist eine Rechtecknut 65 ausgenommen, in die geeignete Schaltelemente einer handbedienten Stellvorrichtung eingreifen (nicht dargestellt). Durch diese Stellvorrichtung kann in der bereits beschriebenen Weise die Endstellung der Druckräder 2b und 3b vorgewählt werden.

Die Druckräder 2b und 3b weisen eine mittige Achsenbohrung 66 auf, durch die eine Rastachse 7b gesteckt ist. Die diese Achsenbohrung 66 begrenzende Ringfläche ist als Stufenkranz 67 mit zehn im gleichen Winkelabstand angeordneten Kerben 68 ausgebildet. Die Zehnerteilung des Stufenkranzes 67 entspricht der des äußeren Letternzahnkranzes. In die Kerben 68 des Stufenkranzes 67 greifen eine oder mehrere federbelastete Kugeln oder Wellen (nicht dargestellt) der Rastachse 7b ein und positionieren die Druckräder 2b mit 3b in ihrer jeweiligen Druckstellung.

Im Gegensatz zu der ersten erfindungsgemäßen Ausführungsform sind im vorliegenden Fall die Kerben 68 auf der inneren Ringfläche eines selbsttätig fortschaltenden Druckrades 3b nicht mit Fortschaltelementen beaufschlagt. Die dezimal untersetzenden Fortschaltungselemente wirken vielmehr gegen die Seitenflächen 69 und 70 der Druckräder 3b.

Beide Seitenflächen 69 und 70 eines selbsttätig fortschaltenden Druckrades 3b sind mit je einem konzentrisch umlaufenden Stufenabsatz 71 und 72 versehen, der mit übereinander lichter Weite aus dem Vollmaterial des Druckrades 3b ausgenommen ist. Der abtriebsseitige Stufenabsatz 71 dient zur Aufnahme einer federnden Kupplungsscheibe 73, die bündig in den Stufenabsatz 71 versenkbar ist. Die Stirnfläche 74 des antriebsseitigen Stufenabsatzes 72 ist hingegen mit einer Planverzahnung 75 (Fig. 13, 14) versehen, in die die Kupplungsscheibe 73 des jeweils niedrigerstellig vorgeordneten Druckrades 3b eingreift.

Die Planverzahnung 75 weist eine zehnzählige Symmetrie auf, die der des äußeren Letternzahnkranzes entspricht. Sie schließt sich unmittelbar an die äußere Umfangsstufe 76 des antriebsseitigen Stufenabsatzes 72 an. Die einzelnen Zähne 77 der Planverzahnung 75 sind Gleitebenen, die von der Stirnfläche 74 des Stufenabsatzes 72 bis auf die Höhe der Seitenfläche 70 des Druckrades 3b ansteigen. Der Anstieg erfolgt bezogen auf die Achse des Druckrades 3b über einen Winkel von 18° und reißt in einer Stufe 78 ab. Die Planverzahnung 75 fällt an dieser Stufe 78 auf die Stirnfläche 74 des Stufenabsatzes 72 ab und verbleibt über einen Winkelbereich von gleichfalls 18° in dieser Höhe, wodurch eine Lücke 79 in der Planverzahnung 75 gebildet wird. An diese Lücke 79 schließt sich der folgende Zahn 77 an. Die Zähne 77 sind Ausschnitte von Kreissektoren und radial nach innen durch Bogenabschnitte 80 einer konzentrischen Innenringkante 81 begrenzt.

Die Kupplungsscheibe 73 ist im wesentlichen ein Flachring 82 (Fig. 16, 17) aus Federstahl mit einer mittigen Kreisöffnung 83 und zwei radial nach außen abstehenden Laschen 84 und 85. Die Kreisöffnung 83 hat einen Innendurchmesser, der mindestens der maximalen lichten Weite des Stufenkranzes 67 eines Druckrades 2b; 3b entspricht. Die Kupplungsscheiben 73 sind somit ebenso wie die Druckräder 2b; 3b auf die Rastachse 7b auffädelbar. Der Außendurchmesser des Flachringes 82 ist etwas geringer als der Durchmesser der Innenringkante 81 der Planverzahnung 75. Der Flachring 82 der Kupplungsscheibe 73 eines niedrigstelligen Druckrades 3b läuft somit stets radial innerhalb der Planverzahnung 75 des nächsthöherstelligen Druckrades 3b.

Die Laschen 84 und 85 (Fig. 16, 17) sind an diametral gegenüberliegenden Seiten des Flachrings 82 angeformt. Der Außendurchmesser der Laschen 84 und 85 entspricht dabei der lichten Weite der Stufenabsätze 71 und 72 des Druckrades 3b. Die Laschen 84 und 85 wirken als Rastlasche 84 und Haltelasche 85. Die Kupplungsscheibe 73 liegt jeweils bündig in dem abtriebsseitigen Stufenabsatz 71 des Druckrades 3b und ist an der Haltelasche 85 fest mit dem Druckrad 3b verbunden. Haltelaschen 85 wie Druckrad 3b weisen zu diesem Zweck angesenkte, miteinander fluchtende Montagebohrungen 86 und 87 auf, durch die sie miteinander vernietet oder verstiftet werden können.

Die gegenüberliegende Rastlasche 84 greift als Fortschaltelement in die Lücken 79 der Planverzahnung 75 des jeweils höherstellig nachgeordneten Druckrades 3b ein und wird daraus über die Gleitebenen der Zähne 77 durch Eigenfederung wieder ausgehoben. Die Rastlasche 84 ist als Formnegativ einer Lücke 79 der Planverzahnung 75 ausgestaltet. Sie ist mit einem axial aus der Ebene des Flachrings 82 herausragenden Zapfen 88 mit einer abgerundeten Kuppe versehen. Bei montierter Kupplungsscheibe 73 läuft der Zapfen 88 mit Spiel in einer Durchgriffsbohrung 89 (Fig. 13). Diese, in der dargestellten Ausführungsform leicht ovale Durchgriffsbohrung 89 ist in einer wohldefinierten Lücke 90 der Planverzahnung 75 ausgenommen und verbindet den abtriebsseitigen Stufenabsatz 71 mit dem antriebsseitigen Stufenabsatz 72 des Druckrades 3b. Bei montierter Kupplungsscheibe greift also der Zapfen 88 von der Abtriebsseite auf die Antriebsseite des Druckrades 3b durch. In unbelasteter Stellung ist die Kupplungsscheibe 73 im Druckrad 3b versenkt. Die Länge des Zapfens 88 ist so gewählt, daß er in dieser Stellung durch die Durchgriffsbohrung 89 über die Stirnfläche 74 des antriebsseitigen Stufenabsatzes 72 hinausragt.

Im Gegensatz zu der ersten erfindungsgemäßen Ausführungsform wirkt im vorliegenden Fall der Antrieb für die selbsttätige Fortschaltung des Druckwerks 1 nur auf das niedrigststellige Druckrad 91. Dieses Druckrad 91 ist deshalb gegenüber den anderen Druckrädern 3b modifiziert. Es trägt auf seiner Antriebsseite einen Schaltkranz 92 (Fig. 12), der starr mit dem Druckrad 91 verbunden ist. Der Schaltkranz 92 kann beispielsweise vermittels fluchtend durchgehender Montagebohrungen 93, 94, 95, 96 mit dem Druckrad 91 vernietet oder verstiftet sein. In den Schaltkranz 92 greift in an sich bekannter Weise eine hebelbetätigte Klinke 97 ein, die den Schaltkranz 92 und damit das Druckrad 91 bei jedem Druckhub um eine Schaltstellung weiterbewegt. Der Schaltkranz 92 weist eine Durchgriffsbohrung 98 auf, die in montierter Stellung mit der Durchgriffsbohrung 89 des Druckrades 91 fluchtet. Der Zapfen 99 der Kupplungsscheibe 100 des niedrigststelligen Druckrades 91 ist derart verlängert, daß er durch die fluchtenden Durchgriffsbohrungen 89 und 98 über die Stirnfläche 101 des Schaltkranzes 92 hinausragt.

Die Kuppe des Zapfens 99 (Fig. 10) wirkt mit einer Schaltkurve 102 zusammen, auf der der Schaltkranz 92 läuft. Bei Drehung des niedrigststelligen Druckrades 91 um die Rastachse 7b beschreibt der Zapfen 99 auf der Schaltkurve 102 einen Kreis. Auf dem Umfang dieses Kreises weist die Schaltkurve 102 einen einzelnen Nokken 103 auf. Dieser fluchtet mit dem Zapfen 99 in axialer Richtung genau bei der Druckfläche zugewandter Ziffer Neun des niedrigststelligen Druckrades 91. Die Kuppe des Zapfens 99 gleitet dann auf den Nocken 103 (vgl. Fig. 10), wodurch die Kupplungsscheibe 100 gegen ihre innere Federspannung aus dem abtriebsseitigen Stufenabsatz 71 des niedrigststelligen Druckrades 91 ausgelenkt wird. Die erforderliche Schwenkbewegung des Zapfens 99 in den Durchgriffsbohrungen 89 und 98 wird durch deren ovale Formgebung ermöglicht. Die ausgelenkte Kupplungsscheibe 100 greift mit ihrer Rastlasche 84 in die Planverzahnung 75 des nächsthöherstelligen Druckrades 104 ein und wirkt dabei als Mitnehmer, der bei dem nächsten Druckhub die simultane Fortschaltung beider Druckräder 91, 104 erzwingt. Nach Beendigung eines Schaltvorgangs ist die Kupplungsscheibe 100 aufgrund des rechtwinkligen Abfalls der Schaltkurve 102 und ihrer Eigenfederung wieder in die Ruhestellung gerückt. Das Ausrücken geschieht im Fangbereich der Kugelrastachse, also noch während der Bewegung der Druckräder. Die Materialstärke der Kupplungsscheiben 73 ist entsprechend der gewünschten Federkraft zu wählen, wobei eine Mindestdicke für einen sicheren Eingriff in die Planverzahnung 75 gewährleistet sein muß.

Eine dezimale Fortschaltung eines höherstelligen Druckrades 3b erfolgt dann, wenn die Zapfen 88 sämtlicher niedrigerstellig vorgeordneter Kupplungsscheiben 73 mit dem Nocken 103 der Schaltkurve 102 fluchten. Die Kupplungsscheiben 73 treffen dann mit ihren Rastlaschen 84 auf diejenigen Lücken 90 in der Planverzahnung 75 des nächsthöherstelligen Druckrades 3b, die mit einer Durchgriffsbohrung 89 versehen sind. Die daraus herausragenden Zapfen 88 vermitteln die auslenkende Kraft des Nockens 103 durch sämtliche niedrigerstelligen Druckräder 3b. Durch diese Form der Verkopplung wird ein höherstelliges Druckrad 3b nur zugleich mit allen niedrigerstellig vorgeordneten Druckrädern 3b geschaltet, also eine korrekte dezimale Fortschaltung erreicht.

Auch die zweite Ausführungsform des erfindungsgemäßen Druckwerks 3b kann auf einfache Weise mit einer Mehrfach- oder Wiederholschaltung ausgestattet werden. Dazu ist auf einer gemeinsamen Achse 105 mit der Klinke 97 ein Tasthebel 106 angeordnet, der im Eingriff mit einer Untersetzungskurve 107 (Fig. 18) steht. Klinke 97 und Tasthebel 106 sind über die Achse 105 starr miteinander verkoppelt. Die Untersetzungskurve 107 kann wie dargestellt (Fig. 10 und 11) an der Abtriebsseite des Druckwerks 1 b neben den nur manuell verstellbaren Druckrädern 2b montiert sein. Jede andere Anordnung ist aber ebenso möglich. Der Tasthebel 106 wirkt auf einen Kerbenkranz 108 der Untersetzungskurve 107, bei dem jede zweite Kerbe 109 radial nach innen vertieft ist, und bewegt bei jedem Druckhub die Untersetzungskurve 107 um eine Schaltstufe fort. Die Klinke 97 ist hinter dem Tasthebel 106 gestaffelt und kommt nur dann zum Eingriff in den Schaltkranz 92, wenn der Tasthebel 106 in eine der vertieften Kerben 109 einkämmt. Das Druckwerk 1b wird also nur bei jedem zweiten Druckhub fortgeschaltet. Untersetzungskurven für jede andere gewünschte Untersetzung des Zählvorgangs finden analog Verwendung.

Bei beiden beschriebenen Ausführungsformen des erfindungsgemäßen Druckwerks wirkt die selbsttätige Fortschaltung nur in einer wohldefinierten Vortriebsrichtung auf die Druckräder 3a; 3b. Dies ergibt sich zwanglos aus der Asymmetrie der Rastverzahnung, in die die jeweiligen Fortschaltelemente eingreifen. Die Schaffung eines verschleißarmen Druckwerkes kann dadurch begünstigt werden, daß das handbetätigte Stellwerk die Druckräder 3a, 3b ausschließlich in derselben Vortriebsrichtung bewegt (nicht dargestellt). Die Kupplungswelle des Stellwerks ist dazu mit einem Freilauf versehen, der bei Drehung des Stellknopfes in der Gegenrichtung durchrutscht. Der Freilauf kann aus einer um die Kupplungswelle gelegten Schlingfeder bestehen oder auf andere, an sich bekannte Weise verwirklicht sein.

## Patentansprüche

1. Zähl- oder Druckwerk mit mechanischem Fortschaltwerk zum stufenweisen Fortschalten von Zahlen- oder Druckrädern (3a; 3b), die am Innenring (17) ihrer Achsbohrung (14; 66) einen Zahnkranz (18; 67) aufweisen und die auf einer gemeinsamen Rastachse (7a; 7b) aufgezogen, seitlich gegeneinander abgestützt aber unabhängig voneinander bewegbar sowie in einzelnen Schaltstellungen einzeln von innen durch federbelastete Positionselemente (12) der Rastachse verrastbar sind, bei dem ferner das Einerrad (43; 91) durch eine Schaltklinke (44; 97) oder Schaltkurve angetrieben ist und je zwei nebeneinander angeordnete Zahlen- oder Druckräder durch auf beide Räder wirkende Schaltelemente in fortlaufende Zähl- bzw. Druckstellen drehbar und untereinander in einem bestimmten Schaltrhythmus koppelbar sind, dadurch gekennzeichnet, daß die Schaltebene entweder
(a) in Form von Klinken (24), die jeweils den einander berührenden Stoß zweier benachbarter Zahlen- oder Druckräder (3a) übergreifen, sowohl antriebs- als auch abtriebsseitig an einem antriebs- und abtriebsseitig entsprechend gezahnten (bei 18 bzw. 20) Innenring (17) der Zahlen- oder Druckräder (3a) radial von innen angreifen, wobei als Rastachse (7a) eine zylindrische, unverdrehbar gehaltene Hülse (8) vorgesehen ist, deren äußere Mantelfläche (9) als Lauffläche für die Druckräder (3a) dient und durch welche eine drehbare Schaltwelle (27) gesteckt ist, deren Umfang (28) die in einem Spalt (29) der Hülse (8) versenkten, die Fortschaltung der Zahlen- oder Druckräder (3a) bewirkenden Klinken (24) trägt (Fig. 1-9); oder
(b) in Form einer federnden Kupplungsscheibe (73) an der abtriebsseitigen Seitenfläche (69) und einer entsprechenden Planverzahnung (75) jeweils an der der abtriebsseitigen Seitenfläche (69) zugekehrten Seitenfläche zweier nebeneinander angeordneter Zahlen- oder Druckräder (3b) vorgesehen sind, wobei jede Kupplungsscheibe (73) einen lotrecht abstehenden Zapfen (88) aufweist, der durch eine Durchgriffsbohrung (89) des die Kupplungsscheibe tragenden Zahlen- oder Druckrades gesteckt ist und über die Antriebsseite dieses Druckrades (3b) vorsteht und durch Druck auf diese Zapfen (88) aus seiner mit der abtriebsseitigen Radseitenfläche (69) parallelen Ruhestellung herausbewegbar ist, so daß eine passend an die Kupplungsscheibe (73) angeformte Rastlasche (84) in eine Lücke (79) der Planverzahnung (75) des nächsthöherstelligen Druckrades (3b) einfällt und dieses fortschaltet (Fig. 10-18).

2. Druckwerk nach Anspruch 1, dadurch gekennzeichnet, daß der antriebsseitige Zahnkranz (18) zehn in gleichem Winkelabstand angeordnete Rastkerben (19) und der abtriebsseitige Zahnkranz (20) eine einzelne Rastkerbe (21) aufweist, wobei die Rastkerben als Raststellen für einen entsprechend geformten Ansatz (31) der Klinken (24) dienen.

3. Druckwerk nach Anspruch 2, dadurch gekennzeichnet, daß die Schaltwelle (27) in der Hülse (8) zwischen zwei anschlagbegrenzten Winkelpositionen drehbar ist, zwischen denen der Ansatz (31) einer Klinke (24) in jeweils fluchtende Rastkerben (19) und (21) der antriebsseitigen und abtriebsseitigen Zahnkränze (18) und (20) zweier benachbarter, der Klinke (24) zugeordneter Druckräder (3a) einrastbar ist und bei Drehung der Schaltwelle (27) die Druckräder (3a) von Druckposition zu Druckposition mitnimmt.

4. Druckwerk nach den Ansprüchen 1 bis 3, dadurch gekennzeichnet, daß die Klinken (24) einen zylindrisch durchbohrten Gelenkkörper (30) aufweisen, durch die fluchtenden Bohrungen dieser Gelenkkörper (30) ein am Umfang (28) der Schaltwelle (27) achsenparallel zu dieser angeordneter Stift (33) gesteckt ist, derart, daß bei epizyklischer Drehung der Klinken (24) um den Stift (33) der Ansatz (31) der einzelnen Klinken (24) mit den Rastkerben (19) und (21) der Zahnkränze (18) und (20) zum Eingriff kommt und bei Drehung der Schaltwelle (27) die Druckräder (3a) mitnimmt.

5. Druckwerk nach den Ansprüchen 3 oder 4, dadurch gekennzeichnet, daß die Ansätze (31) der Klinken (24) unabhängig voneinander federbelastet in einer epizyklischen Drehbewegung um den Stift (33) radial nach außen gegen die Zahnkränze (18) und (20) der Druckräder (3a) geführt sind und jeweils mit einem Teil ihrer Breite auf dem einfach gekerbten, abtriebsseitigen Zahnkranz (20) eines niedrigstelligen Druckrades (3a) und dem zehnfach gekerbten, antriebsseitigen Zahnkranz (18) des nächsthöherstelligen Druckrades (3a) laufen, aus dem sie dadurch während mindestens neun von zehn Fortschaltvorgängen ausgehoben sind.

6. Druckwerk nach den Ansprüchen 3 bis 5, dadurch gekennzeichnet, daß in den Ansatz (31) jeder Klinke (24) ein Noppen (48) angeformt ist, der mit einer passend geformten Nut (49) in der jeweils höherstellig nachgeordneten Klinke zusammenwirkt und in diese derart eingreift, daß mit dem Ausheben der Klinke (24) der Noppen (48) gegen eine Anschlagfläche (55) der Nut (49) drückt und die höherstellig nachgeordnete Klinke aus der Eingriffsstellung aushebt.

7. Druckwerk nach einem oder mehreren der Ansprüche 1 bis 6, dadurch gekennzeichnet, daß dem niedrigststelligen Druckrad (43) antriebsseitig auf der Rastachse (7a) eine Steuerkurve (56) vorgeordnet ist, an deren Innenring ein antriebsseitiger Zahnkranz (57) mit zehn oder zwölf in gleichem Winkelabstand angeordneten Antriebskerben (58) und ein abtriebsseitiger Zahnkranz (59) mit zwei bis sechs Abtriebskerben (60) ausgenommen ist, in die die Klinken (24) zu einer entsprechend dem Teilungsverhältnis der Zahnkränze (57) und (59) untersetzten Fortschaltung der Druckräder (3a) eingreifen.

8. Druckwerk nach Anspruch 1, dadurch gekennzeichnet, daß die Seitenflächen (69 und 70) der seitlich gegeneinander abgestützten, auf der Rastachse (7b) aufgefädelten Druckräder (3b) mit je einem umlaufenden Stufenabsatz (71 und 72) versehen sind, wobei in den abtriebsseitigen Stufenabsätzen (71) die Kupplungsscheiben (73) eingelassen und die antriebsseitigen Stufenabsätze (72) stirnseitig (74) mit den Planverzahnungen (75) versehen sind.

9. Druckwerk nach Anspruch 8, dadurch gekennzeichnet, daß die Kupplungsscheibe (73) in den abtriebsseitigen Stufenabsatz (71) federnd aber bündig versenkt montiert ist.

10. Druckwerk nach den Ansprüchen 8 und 9, dadurch gekennzeichnet, daß ein niedrigststelliges Druckrad (91) mit einem Schaltkranz (92) vorgesehen ist, in den eine Klinke (97) eingreift, die das Druckrad zwischen den Druckstellungen fortschaltet.

11. Druckwerk nach den Ansprüchen 8 bis 10, dadurch gekennzeichnet, daß ein Zapfen (99) der in das niedrigststellige Druckrad (91) versenkten Kupplungsscheibe (100), der über die Antriebsseite dieses Druckrades (91) vorsteht, auf einer Schaltkurve (102) läuft und bei jedem zehnten Druckhub auf einen Nocken (103) trifft, der die Kupplungsscheibe (100) mit ihrer Rastlasche (84) in eine Lücke (79) der Planverzahnung (75) des nächsthöherstelligen Druckrades (104) auslenkt und dabei dieses Druckrad (104) zusammen mit dem niedrigststelligen Druckrad (91) mitnimmt und fortschaltet.

12. Druckwerk nach Anspruch 10, dadurch gekennzeichnet, daß zur Mehrfach- oder Wiederholschaltung dem Schaltkranz (92) des niedrigststelligen Druckrades eine Untersetzungskurve (107) vorgeordnet ist, in die ein Tasthebel (106) eingreift, der mit der den Antrieb des niedrigststelligen Druckrades (91) bewirkenden Klinke (97) auf einer gemeinsamen Achse (105) starr montiert ist und diese mit vorgegebener Untersetzung aus der Schaltkurve (102) aushebt.

13. Druckwerk nach einem der Ansprüche 1 bis 12, dadurch gekennzeichnet, daß die selbsttätig fortgeschalteten Druckräder (3a; 3b) zusammen mit nur manuell einstellbaren Druckrädern (2a; 2b) auf die gemeinsame Rastachse (7a; 7b) aufgefädelt und mit einem gemeinsamen, handbetätigten Stellwerk beaufschlagbar sind, vermittels dessen die Druckräder (2a, 3a; 2b, 3b) in nur einer Drehrichtung fortschaltbar sind.

## Claims

1. Counting or printing device comprising a mechanical stepping mechanism for consecutive advancing counting or printing wheels (3a; 3b) having a rim gear (18; 67) on the inner ring (17) of an axial bore (14; 66) and being mounted on a common locking shaft (72; 7b), laterally supported one against the other but adapted to be moved independently of one another and individually lockable in individual advancing positions on the locking shaft by spring-loaded positioning elements (12), wherein further the lowest place printing wheel (43; 91) is driven by a pawl (44; 97) or by an advancing cam, and two adjacent counting or printing wheels are connectable together in a determined advancing rhythm and rotatable together into consecutive counting and printing positions resp. by said advancing elements, characterized in that the advancing elements are either in form of
(a) pawls (24) which engage over the junction between two neighbouring counting or printing wheels (3a) and which engage radially from inside with an inner ring (17) toothed (at 18 and 20 resp.) on the driving and driven side, whereby the locking shaft (7a) is a cylindrical, non-rotatably mounted sleeve (8) the outer peripheral surface (9) of which serves as running surface for the printing wheels (3a), and a rotatable ratchet shaft (27) passes through said sleeve, the periphery (28) of said ratchet shaft carries the pawls (24) responsible for advancing the counting or printing wheels (3a) and inserted in a gap (29) of the sleeve (8) (fig. 1-9); or in form of
(b) a resilient coupling disc (73) on the driven side surface (69) and a corresponding plane toothing (75) disposed between two adjacent counting or printing wheels (3b) on the side surface facing the driven side surface (69) of said wheels, whereby each coupling disc (73) has a vertically projecting pin (88), which extends through a through-bore (89) of the counting or printing wheel carrying the coupling disc and which projects beyond the driving side of said printing wheel (3b) and is adapted to be moved out of its position of rest parallel to the driven side surface (88) by pressure on said pin (88), so that a locking lug (84) machingly formed on the coupling disc (73) drops into a gap (79) in the plane toothing (75) of the next higher place printing wheel (3b) (fig. 10-18).

2. Printing device according to claim 1, characterized in that the rim gear (18) on the driving side has ten detent notches (19) disposed with equal angular spacing and the rim gear (20) on the driven side has a single detent notch (21), whereby the notches serve as detent positions for a correspondingly shaped extension (31) of the pawls (24).

3. Printing device according to claim 2, characterized in that the ratchet shaft (27) in the sleeve (8) is adapted to be turned between two angular positions, between which the extension (31) of a pawl (24) is adapted to engage in detent notches (19) and (21) of the driving side and driven side rim gears (18) and (20) of two neighbouring printing wheels (3a), the said extension driving the printing wheels (3a) from one printing position to another on the rotation of the ratchet shaft (27).

4. Printing device according to claims 1 to 3, characterized in that the pawls (24) have a pivot member (30) which has a cylindrical through-bore and that a pin (33) disposed axially parallel to the ratchet shaft (27) on the periphery (28) of the latter passes through the aligned bores of these pivot members, in such a manner that on the epicyclic rotation of the pawls (24) about the pin (33) the extension (31) of the individual pawls (24) comes into engagement with the detend notches (19) and (21) of the rim gears (18) and (20) and on rotation of the ratches shaft (27) drives the printing wheels (3a).

5. Printing device according to claims 3 or 4, characterized in that the extensions (31) of the pawls (24) are guided under spring loading independently of one another in an epicyclic rotary movement about the pin (33) radially outwards towards the rim gears (18) and (20) of the printing wheels (3a) and by part of their width in each case run on the driven side rim gear (20), which has a single notch, of a low place printing wheel (3a) and on the driving side rim gear (18), which has ten notches, of the next higher place printing wheel (3a), from which they are lifted out thereby during at least nine of ten advance operations.

6. Printing device according to claims 3 to 5, characterized in that on the extension (31) of each pawl (24) a projection (48) is formed, which cooperates with a matchingly shaped groove (49) in the respective following higher place pawl and engages in the same in such a manner that when the pawl (24) is lifted out the projection (48) presses against a stop surface (55) of the groove and lifts the following higher place pawl out of the position of engagement.

7. Printing device according to one or more of claims 1 to 6, characterized in that the lowest place printing wheel (43) on the driving side is preceded on the locking shaft (7a) by a control cam (56) on the inner ring of which there are cut out a driving side rim gear (59) having ten or twelve driving notches (58) disposed with equal angular spacing, and a driven side rim gear (57) having two to six driven notches (60), in which the pawls (24) engage for the advance of the printing wheels (3a) with a reduction ratio corresponding to the spacing ratio of the rim gears (57) and (59).

8. Printing device according to claim 1, characterized in that, each of the side surfaces (69 and 70) of the printing wheels (3b), which are supported laterally one against the other and which are strung on the locking shaft (7b) is provided with a step shoulder (71 and 72) extending around it, whereby in the step shoulders (71) on the driven side a coupling disc (73) is inserted and the driving side step shoulders (72) have the plane toothing (75) on the face (74).

9. Printing device according to claim 8, characterized in that the coupling disc (73) is mounted resiliently but flush in the driven side step shoulder (71

10. Printing device according to claims 8 and 9, characterized in that a low place printing wheel (91) is provided with a ratchet wheel (92) with which engages a pawl (97) which advances the printing wheel between the printing positions.

11. Printing device according to claims 8 to 10, characterized in that a pin (99) of the coupling disc (100) recessed in the lowest place printing wheel (91) projects beyond the driving side of this printing wheel (91) and runs on an advance cam (102), encountering on every tenth printing stroke a boss (103) which deflects the coupling disc (100) by its locking lug (84) into a gap (79) in the plane toothing (75) of the next higher place printing wheel (104) and thus drives and advances the said printing wheel (104) together with the lowest place printing wheel (91).

12. Printing device according to claim 10, characterized in that for multiple or repetition advance the ratchet wheel (92) of the low place printing wheel is preceded by a reduction cam (107) in which engages a sensing lever (106) which is rigidly mounted on a common shaft (105) with the pawl (97) effecting the driving of the lowest place printing wheel (91) and lifts the said pawl out of the advance cam (102) with a predetermined reduction ration.

13. Printing device according to one of the claims 1 to 12, characterized in that the automatically advanced printing wheels (3a; 3b) are strung, together with only manually adjustable printing wheels (2a; 2b), on the common locking shaft (7a; 7b) and are adapted to be acted on by a common hand-operated adjusting device, with the aid of which the printing wheels (2a, 3a; 2b, 3b) can be advanced in one direction of rotation only.

## Revendications

1. Mécanisme de comptage ou d'impression muni d'un dispositif mécanique de progression pour faire progresser pas à pas des roues (3a; 3b) porte-chiffres ou d'impression qui présen- tend une couronne dentée (18; 67) sur l'anneau interne (17) de leur perçage axial (14; 66) et qui sont enfilées sur un axe commun d'encliquetage (7a; 7b), sont en appui latéralement les unes contre les autres, mais peuvent se mouvoir indépendamment les unes des autres, et peuvent être encliquetées individuellement de l'intérieur dans des positions individuelles d'enclenchement, par des éléments de positionnement (12) de l'axe d'encliquetage chargés élastiquement, mécanisme dans lequel, en outre, la roue des unités (43; 91) est entraînée par un cliquet d'enclenchement (44; 97) ou une came d'enclenchement, et deux roues respectives juxtaposées porte-chiffres ou d'impression peuvent, par l'intermédiaire d'éléments d'enclenchement agissant sur les deux roues, être mises en rotation jusqu'à des positions successives de comptage ou d'impression, respectivement, et peuvent être mutuellement accouplées selon un rythme d'enchlenchement déterminé, caractérisé par le fait que, alternativement, les éléments d'enclenchement
(a) viennent en prise radialement de l'intérieur, tant du côté menant que du côté mené, sous la forme de cliquets (24) coiffant respectivement le point de rencontre en contact mutuel de deux roues voisines (3a) porte-chiffres ou d'impression, avec un anneau interne (17) des roues (3a) porte-chiffres ou d'impression muni d'une denture correspondante (18; 20) du côté menant et du côté mené, l'axe d'encliquetage (7a) consistant en une douille cylindrique (8) maintenue non rotative, dont la surface circonférentielle externe (9) sert de surface de roulement des roues d'impression (3a), et dans laquelle est emboîté un arbre rotatif d'enclenchement (27) dont le pourtour (28) porte les cliquets (24) qui sont encaissés dans un intervalle (29) de la douille (8) et provoquent la progression des roues (3a) porte-chiffres ou d'impression (fig. 1-9); ou
(b) sont prévus sous la forme d'un disque élastique d'accouplement (73) sur la face latérale (69) située côté mené, et d'une denture plane correspondante (75) sur la face latérale de deux roues juxtaposées (3b) porte-chiffres ou d'impression qui est respectivement tournée vers ladite face latérale (69) située côté mené, chaque disque d'accouplement (73) présentant un tourillon (88) en saillie perpendiculairement, qui est enfiché dans un orifice traversant (89) de venue en prise de la roue (3b) porte-chiffres ou d'impression supportant le disque d'accouplement, qui dépasse au-delà du côté etraîne- ment de cette roue d'impression (3b) et qui peut, lorsqu'une pression est exercée sur ce tourillon (88), être déplacé à l'écart de sa position de repos parallèle à la face latérale (69) de la roue située côté mené, de sorte qu'une patte encliquetable (84), venue de moulage de façon à s'adapter sur le disque d'accouplement (73), tombe dans un entredent (79) de la denture plane (75) de la roue d'impression (3b) immédiatement sus-jacente, et provoque la progression de cette dernière (fig. 10-18).

2. Mécanisme d'impression selon la revendication 1, caractérisé par le fait que la couronne dentée (18) située côté menant présente dix en- couches d'encliquetage (19) espacées angulaire- ment d'une même distance et la couronne dentée (20) située côté mené comporte une seule et unique encoche d'encliquetage (21), les encoches d'encliquetage servant de crans pour un appendice (31) des cliquets (24) configuré d'une manière correspondante.

3. Mécanisme d'impression selon la revendication 2, caractérisé par le fait que l'arbre d'enclenchement (27) peut tourner dans la douille (8) entre deux positions angulaires d'élimitées par des butées, et entre lesquelles l'appendice (31) d'un cliquet (24) peut être encliqueté dans des encoches d'encliquetage respectivement alignées (19) et (21) des couronnes dentées (18) et (20) situées côté menant et côté mené de deux roues d'impression voisines (3a) associées au cliquet (24), et entraîne les roues d'impression (3a) d'une position d'impression à une autre lors de la rotation de l'arbre d'enclenchement (27).

4. Mécanisme d'impression selon les revendications 1 à 3, caractérisé par le fait que les cliquets (24) présentent un corps articulé (30) cylindrique et percé de part en part, une cheville (33), disposée parallèlement à l'axe de l'arbre d'enclenchement (27) sur le pourtour (28) de ce dernier, étant emboîtée dans les trous alignés de ces corps articulés (30), de telle façon que, lors de la rotation épicycloïdale des cliquets (24) autour de la cheville (33), l'appendice (31) des cliquets individuels (24) vienne en prise avec les encoches d'encliquetage (19) et (21) des couronnes dentées (18) et (20), et qu'il entraîne les roues d'impression (3a) lorsque l'arbre d'enclenchement (27) accomplit une rotation.

5. Mécanisme d'impression selon les revendications 3 ou 4, caractérisé par le fait que les appendices (31) des cliquets (24) sont guidés radia- lementvers l'extérieur contre les couronnes dentées (18) et (20) des roues d'impression (3a), en étant chargés élastiquement indépendamment les uns des autres en un mouvement rotatoire épicycloïdal autour de la cheville (33), et se meuvent par une partie respective de leur largeur sur la couronne dentée (20), à une seule encoche et située côté mené d'une roue d'impression (3a) en position basse, ainsi que sur la couronne dentée (18), munie de dix encoches et située du côté menant de la roue d'impression (3a) immédiatement sus-jacente, hors de laquelle ils sont ainsi soulevés pendant au moins neuf processus de progression sur dix.

6. Mécanisme d'impression selon les revendications 3 à 5, caractérisé par le fait qu'un doigt (48), venu de moulage sur l'appendice (31) de chaque cliquet (24), coopère avec une rainure (49) de configuration correspondante dans le cliquet respectif disposé en aval et occupant une position plus haute, et pénètre dans cette rainure de telle sorte que, avec le soulèvement du cliquet (24), le doigt (48) pousse contre une surface de butée (55) de la rainure (49) et soulève à l'écart de la position de venue en prise le cliquet disposé en aval et occupant une position plus haute.

7. Mécanisme d'impression selon une ou plusieurs des revendications 1 à 6, caractérisé par le fait que, en amont de la roue d'impression (43) occupant la position la plus basse, il est prévu sur l'axe d'encliquetage (7a), du côté entraïnement, une came de commande (56) sur l'anneau interne de laquelle sont ménagées une couronne dentée (57) située côté menant et comprenant dix ou douze encoches menantes (58) espacées de la même distance angulaire, ainsi qu'une couronne dentée (59) située côté mené et comprenant de deux à six encoches menées (60), dans lesquelles les cliquets (24) s'engagent en vue d'une progression démultipliée des roues d'impression (3a) correspondant au rapport de subdivision des couronnes dentées (57) et (59).

8. Mécanisme d'impression selon la revendication 1, caractérisé par le fait que les faces latérales (69 et 70) des roues d'impression (3b) en appui latéralement les unes contre les autres et enfilées sur l'axe d'encliquetage (7b) sont pourvues chacune d'un décrochement périphérique étagé (71 et 72), les disques d'accouplement (73) étant logés dans les décrochements étagés (71) situés côté mené, et les décrochements étagés (72) situés côté menant étant munis des dentures planes (75) à leur face frontale (74).

9. Mécanisme d'impression selon la revendication 8, caractérisé par le fait que le disque d'accouplement (73) est monté élastiquement, mais encaissé à fleur dans le décrochement étagé (71) situé côté mené.

10. Mécanisme d'impression selon les revendications 8 et 9, caractérisé par le fait qu'une roue d'impression (91) occupant la position la plus basse est munie d'une couronne d'enclenchement (92), dans laquelle engrène un cliquet (97) qui assure la progression de la roue d'impression entre les positions d'impression.

11. Mécanisme d'impression selon les revendications 8 à 10, caractérisé par le fait qu'un tourillon (99) du disque d'accouplement (100) encaissé dans la roue d'impression (91) occupant la position la plus basse, qui fait saillie au-delà du côté entraînement de cette roue d'impression (91), se meut sur une came d'enclenchement (102) et heurte, toutes les dix courses d'impression, une protubérance (103) qui dévie le disque d'accouplement (100) par sa patte encliquetable (84) dans un entredent (79) de la denture plane (75) de la roue d'impression (104) immédiatement sus-jacente, en provoquant alors l'entraînement et la progression de cette roue d'impression (104) conjointement à la roue d'impression (91) occupant la position la plus basse.

12. Mécanisme d'impression selon la revendication 10, caractérisé par le fait que, en vue de l'enclenchement multiple ou répétitif, il est prévu, en amont de la couronne d'enclenchement (92) de la roue d'impression occupant une position basse, une came de démultiplication (107) dans laquelle s'engage un levier palpeur (106) qui est monté rigidement sur un axe commun (105) avec le cliquet (97) provoquant l'entraînement de la roue d'impression (91) occupant la position la plus basse, et qui soulève ce cliquet hors de la came d'enclenchement (102) avec une démultiplication prédéterminée.

13. Mécanisme d'impression selon l'une des revendications 1 à 12, caractérisé par le fait que les roues d'impression (3a; 3b) à progression automatique sont enfilées sur l'axe commun d'encliquetage (7a; 7b) conjointement à des roues d'impression (2a; 2b) ne pouvant être ajustées que manuellement, et peuvent être sollicitées par un mécanisme commun d'ajustement actionné à la main et au moyen duquel les roues d'impression (2a, 3a; 2b, 3b) ne peuvent progresser que dans un sens de rotation.
